# EUROPÄISCHE PATENTSCHRIFT

(11) **EP 4 158 098 B1**
(45) Veröffentlichungstag und Bekanntmachung des Hinweises auf die Patenterteilung: **10.04.2024**
(21) Anmeldenummer: 21706541.6
(22) Anmeldetag: 17.02.2021
(51) Int. Cl.: D21F 5/02, D21F 11/14

(54) **VERFAHREN UND MASCHINE ZUR HERSTELLUNG IN QUERRICHTUNG DEHNBAREN FASERSTOFFBAHN**
METHOD AND MACHINE FOR PRODUCING A FIBROUS WEB WHICH CAN BE ELONGATED IN THE TRANSVERSE DIRECTION
PROCÉDÉ ET MACHINE POUR PRODUIRE UNE BANDE FIBREUSE POUVANT ÊTRE ALLONGÉE DANS LA DIRECTION TRANSVERSALE

(30) Priorität: 02.06.2020 DE 102020114602
(43) Veröffentlichungstag der Anmeldung: 05.04.2023
(73) Patentinhaber: Voith Patent GmbH, 89522 Heidenheim (DE)
(72) Erfinder: MOSER, Johann, 89518 Heidenheim (DE)
(74) Vertreter: Voith Patent GmbH - Patentabteilung
(86) Internationale Anmeldenummer: PCT/EP2021/053810
(87) Internationale Veröffentlichungsnummer: WO 2021/244780

(56) Entgegenhaltungen:
- WO-A1-99/32722
- WO-A2-2011/151705
- US-A- 3 148 108

## Beschreibung

Die Erfindung betrifft ein Verfahren zur Herstellung einer in Querrichtung dehnbaren Faserstoffbahn. Sie betrifft ferner eine insbesondere zur Durchführung eines solchen Verfahrens geeignete Maschine zur Herstellung einer in Querrichtung dehnbaren Faserstoffbahn.

Bisher existiert kein Werkzeug zur direkten Steuerung oder Einstellung der Querdehnungseigenschaften (CD-Elastizität) von Papier. Die sich in Querrichtung ergebende Schrumpfkurve bzw. das CD-Schrumpfprofil (CD = cross direction, Querrichtung) gibt diese Querdehnungseigenschaften bis heute als Ergebnis der Papiertrocknung fest vor. Somit hat der Papiermacher bisher nur die Möglichkeit, die CD-Elastizität bzw. das CD-Schrumpfprofil auf Kosten der Bahn-Stabilisierung über Bahnstabilisierungskästen zu beeinflussen, was keine zufriedenstellende Maßnahme darstellt. Der Maschinenbauer kann zwar über das Trocknungskonzept wie insbesondere eine einreihige oder zweireihige Trockenpartie grob auf das CD-Schrumpfprofil Einfluss nehmen. Auch dabei sind jedoch Kompromisse zu schließen.

Reduzierte Dehnungseigenschaften bzw. eine zu geringe Elastizität wirken sich besonders negativ bei Wellpappenrohpapieren aus. So kann die Wellpappe beim Rillen brechen, womit sie als Ausschuss unbrauchbar wird. Eine spröde Wellpappenschachtel unter Stoßeinwirkung kommt zum Bersten, da die Stoßenergie nicht absorbiert werden kann. Zudem kann bei der Herstellung der Welle aus der Wellenstoffbahn die Bahn bei zu geringer Elastizität beim Riffeln mit der Riffelwalze brechen. Eine zu hohe Sprödigkeit ist also auch hier kontraproduktiv.

Zur gezielten Einstellung einer Papier-Längsdehnung (MD-Elastizität; MD = machine direction, Maschinenlaufrichtung) bzw. zur Erzeugung eines längsgerichteten Mikrokrepps wird das bekannte Clupak-System eingesetzt. Dabei läuft die noch feuchte Bahn gemeinsam mit einem Gummituch durch einen Pressnip, wodurch beide gedehnt werden. Nach dem Nip verkürzt sich das Tuch wieder, und in der Bahn ergibt sich die gewünschte Mikrokreppung. Zum Stand der Technik zählen die Druckschriften US 3 148 108 A, WO 2011/151705 A2 und WO 99/32722 A1.

Der Erfindung liegt die Aufgabe zugrunde, ein Verfahren sowie eine Maschine der eingangs genannten Art anzugeben, mit denen die zuvor erwähnten Nachteile beseitigt sind. Dabei soll insbesondere erreicht werden, dass die sich in Querrichtung ergebende Elastizität bzw. Querdehnungseigenschaft und die Arbeitsaufnahme der Faserstoffbahn in Querrichtung gezielt gesteuert oder eingestellt bzw. verbessert werden können. Zudem soll eine Möglichkeit geschaffen werden, der zunehmend nachlassenden Altpapierrohstoffqualität entgegenzuwirken.

Erfindungsgemäß wird diese Aufgabe durch ein Verfahren mit den Merkmalen des Anspruchs 1 sowie eine Maschine mit den Merkmalen des Anspruchs 12 gelöst. Bevorzugte Ausgestaltungen des erfindungsgemäßen Verfahrens sowie bevorzugte Ausführungsformen der erfindungsgemäßen Maschine ergeben sich aus den Unteransprüchen, der vorliegenden Beschreibung sowie der Zeichnung.

Das erfindungsgemäße Verfahren zur Herstellung einer in Querrichtung dehnbaren Faserstoffbahn, insbesondere einer in Querrichtung dehnbaren Papier- oder Kartonbahn zeichnet sich dadurch aus, dass die aus einer Vortrockenpartie der betreffenden Herstellungsmaschine kommende Faserstoffbahn mit einem beheizten, Wasserdampf undurchlässigen sowie glatten rotierenden Zylinder in Kontakt gebracht und zusammen mit einem Wasserdampf undurchlässigen umlaufenden elastischen Band über einen vorgegebenen oder vorgebbaren Umschlingungswinkel zwischen dem elastischen Band und dem beheizten Zylinder, das heißt der Zylinderoberfläche, liegend über den beheizten Zylinder geführt und durch das elastische Band gegen diesen gedrückt wird, das elastische Band vor Inkontaktbringen mit der Faserstoffbahn in Querrichtung mit einer variabel einstell- und/oder steuerbaren Vorspannung beaufschlagt und die in Querrichtung erzeugte Vorspannung des elastischen Bandes nach Bildung eines Dampfpolsters zwischen der Faserstoffbahn und dem beheizten Zylinder wieder abgebaut wird, so dass die Faserstoffbahn über das Dampfpolster auf dem beheizten Zylinder gleitend mit dem elastischen Band in Querrichtung schrumpft, insbesondere kontrolliert verstärkt schrumpft.

Mit einer solchen erfindungsgemäßen Ausgestaltung des Verfahrens sind die sich in Querrichtung ergebende Elastizität bzw. Querdehnungseigenschaft und die Arbeitsaufnahme der Faserstoffbahn in Querrichtung nunmehr gezielt steuer- oder einstellbar bzw. verbesserbar. Zudem wird die Möglichkeit geschaffen, der zunehmend nachlassenden Altpapier-Rohstoffqualität entgegenzuwirken. Die aus der Vortrockenpartie kommende Faserstoffbahn läuft auf das in Querrichtung vorgespannte elastische Band auf. Indem die Vorspannung des elastischen Bandes nach Bildung des Dampfpolsters zwischen der Faserstoffbahn und dem beheizten Zylinder wieder abgebaut wird, kann die Faserstoffbahn über das Dampfpolster auf dem beheizten Zylinder gleitend mit dem elastischen Band zur Erzeugung des Mikrokrepps in Querrichtung schrumpfen.

Als beheizter Zylinder wird bevorzugt ein Stahlzylinder, insbesondere ein chrombeschichteter Stahlzylinder verwendet. Mit einem solchen insbesondere chrombeschichteten Stahlzylinder ist sichergestellt, dass die Faserstoffbahn darauf nach Bildung des Dampfpolsters optimal gleiten kann.

Das elastische Band wird vorteilhafterweise durch wenigstens eine innerhalb dessen Schlaufe angeordnete variabel einstellbare Spannwalze in Querrichtung vorgespannt.

Mit der über die Spannwalze variabel einstellbaren Quer-Vorspannung ist der sich nach einem Abbau der Vorspannung ergebende Querschrumpf entsprechend steuer- bzw. einstellbar.

Zweckmäßigerweise wird dabei die in Querrichtung erzeugte Vorspannung des elastischen Bandes in Bahnlaufrichtung betrachtet zwischen einer innerhalb der Schlaufe des elastischen Bandes angeordneten variabel einstellbaren Spannwalze und einer innerhalb der Schlaufe des elastischen Bandes angeordneten Leitwalze wieder abgebaut.

Nachdem das über die Leitwalze laufende elastische Band im Bereich dieser Leitwalze einer minimalen oder keiner Vorspannung mehr ausgesetzt ist, kann deren Vorspannung zwischen der Spannwalze und dieser Leitwalze kontinuierlich wieder abnehmen.

Gemäß einer insbesondere für relativ niedrigere Maschinen- oder Bahnlaufgeschwindigkeiten, vorzugsweise für Maschinen- bzw. Bahnlaufgeschwindigkeiten < 1000 m/min bestimmten bevorzugten praktischen Ausgestaltung des erfindungsgemäßen Verfahrens wird das Dampfpolster zwischen der Faserstoffbahn und dem beheizten Zylinder in einem im in Bahnlaufrichtung betrachtet anfänglichen Bereich der von der Faserstoffbahn und dem elastischen Band umschlungenen Zone des beheizten Zylinders vorgesehenen Pressnip erzeugt, der zwischen dem beheizten Zylinder in einer innerhalb der Schlaufe des elastischen Bandes angeordneten Presswalze gebildet wird, die gleichzeitig als variabel einstellbare Spannwalze ausgeführt ist, durch die das elastische Band in Querrichtung vorgespannt wird.

Indem die zur Bildung eines Dampfpolsters zwischen der Faserstoffbahn und dem beheizten Zylinder vorgesehene anfängliche Presswalze gleichzeitig als variable einstellbare Spannwalze ausgeführt ist, kann dem elastischen Band die jeweils gewünschte Vorspannung in Querrichtung auferlegt werden.

Dabei ist insbesondere von Vorteil, wenn im in Bahnlaufrichtung betrachtet hinteren Bereich der von der Faserstoffbahn und dem elastischen Band umschlungenen Zone des beheizten Zylinders innerhalb der Schlaufe des elastischen Bandes eine das elastische Band und die Faserstoffbahn am beheizten Zylinder haltende Leitwalze vorgesehen wird, so dass die in Querrichtung erzeugte Vorspannung des elastischen Bandes bereits zwischen dem im in Bahnlaufrichtung betrachtet anfänglichen Bereich der von der Faserstoffbahn und dem elastischen Band umschlungenen Zone des beheizten Zylinders vorgesehenen Pressnip und der im in Bahnlaufrichtung betrachtet hinteren Bereich der von der Faserstoffbahn und dem elastischen Band umschlungenen Zone des beheizten Zylinders vorgesehenen Leitwalze zur Erzeugung des Quer-Schrumpfs der Faserstoffbahn wieder abgebaut wird.

Zweckmäßigerweise wird dabei das elastische Band über die im in Bahnlaufrichtung betrachtet hinteren Bereich der von der Faserstoffbahn und dem elastischen Band umschlungenen Zone des beheizten Zylinders vorgesehene Leitwalze wieder vom beheizten Zylinder abgenommen und die Faserstoffbahn wieder vom elastischen Band getrennt.

Gemäß einer insbesondere für relativ höhere Maschinen- oder Bahnlaufgeschwindigkeiten, vorzugsweise für Maschinen- bzw. Bahnlaufgeschwindigkeiten > 1000 m/min, bestimmten bevorzugten praktischen Ausgestaltung des erfindungsgemäßen Verfahrens wird die Faserstoffbahn zusammen mit dem vorgespannten elastischen Band zur Ausbildung des Dampfpolsters zwischen der Faserstoffbahn und dem beheizten Zylinder bei vorgespannt gehaltenem elastischen Band zunächst entlang einer Konditionier- oder Aufwärmzone über den beheizten Zylinder geführt.

In diesem Fall wird das Dampfpolster also im Bereich der Konditionier- oder Aufwärmzone gebildet.

Dabei ist insbesondere von Vorteil, wenn das elastische Band der mit dem beheizten Zylinder in Kontakt gebrachten Faserstoffbahn über eine die Faserstoffbahn vorspannende variabel einstellbare Spannwalze zugeführt und am Ende der Konditionier- oder Aufwärmzone zur Erhöhung der Haftung der Faserstoffbahn am elastischen Band ein Pressnip vorgesehen wird, der zwischen dem beheizten Zylinder und einer innerhalb der Schlaufe des elastischen Bandes angeordneten Presswalze gebildet ist, die zur Aufrechterhaltung der Vorspannung des elastischen Bandes innerhalb der vorangehenden Konditionier- oder Aufwärmzone gleichzeitig wieder als variabel einstellbare Spannwalze ausgeführt ist, und die Faserstoffbahn im Anschluss an den am Ende der Konditionier- oder Aufwärmzone vorgesehenen Pressnip zusammen mit dem elastischen Band entlang einer Schrumpfzone weiter über den beheizten Zylinder geführt wird, entlang der die Vorspannung des elastischen Bandes zur Erzeugung des Quer-Schrumpfs der Faserstoffbahn wieder abgebaut wird.

Durch den am Ende der Konditionier- oder Aufwärmzone vorgesehenen Pressnip wird somit eine gute Haftung zwischen der Faserstoffbahn und dem vorgespannten elastischen Band hergestellt. Während die Faserstoffbahn nunmehr gesichert am elastischen Band haftet, gewährleistet das bestehende Dampfpolster weiter volle Beweglichkeit der Faserstoffbahn relativ zum beheizten Zylinder.

Dabei wird die Faserstoffbahn zusammen mit dem elastischen Band im Anschluss an die Schrumpfzone vorteilhafterweise einer Leitwalze zugeführt, über die die Faserstoffbahn und das elastische Band wieder vom beheizten Zylinder abgenommen und voneinander getrennt werden.

Das elastische Band kann durch eine jeweilige Leitwalze noch mit einer gegenüber der Vorspannung um einen definierten Betrag kleineren Grundspannung beaufschlagt werden.

Bevorzugt wird die in Querrichtung geschrumpfte Faserstoffbahn einer Nachtrockenpartie der Herstellungsmaschine zugeführt, wobei dort der Querschrumpf fixiert wird.

Die insbesondere zur Durchführung des erfindungsgemäßen Verfahrens geeignete erfindungsgemäße Maschine zur Herstellung einer in Querrichtung dehnbaren Faserstoffbahn, insbesondere einer in Querrichtung dehnbaren Papier- oder Kartonbahn, zeichnet sich dadurch aus, dass sie einen beheizten, Wasserdampf undurchlässigen sowie glatten rotierenden Zylinder und ein Wasserdampf undurchlässiges umlaufendes elastisches Band umfasst, wobei die Faserstoffbahn zusammen mit dem elastischen Band über einen vorgegebenen oder vorgebbaren Umschlingungswinkel zwischen dem elastischen Band und dem beheizten Zylinder liegend über den beheizten Zylinder geführt und durch das elastische Band gegen diesen gedrückt ist, das elastische Band vor Inkontaktbringen mit der Faserstoffbahn in Querrichtung mit einer variabel einstell- und/oder steuerbaren Vorspannung beaufschlagbar und die in Querrichtung erzeugte Vorspannung des elastischen Bandes nach Bildung eines Dampfpolsters zwischen der Faserstoffbahn und dem beheizten Zylinder wieder abbaubar ist, so dass die Faserstoffbahn über das Dampfpolster auf den beheizten Zylinder gleitend mit dem elastischen Band in Querrichtung schrumpft.

Bevorzugt ist dabei als beheizter Zylinder ein Stahlzylinder, insbesondere ein chrombeschichteter Stahlzylinder, vorgesehen.

Das elastische Band ist zweckmäßigerweise durch wenigstens eine innerhalb dessen Schlaufe angeordnete variabel einstellbare Spannwalze in Querrichtung vorspannbar.

Dabei ist insbesondere von Vorteil, wenn die in Querrichtung erzeugte Vorspannung des elastischen Bandes in Bahnlaufrichtung betrachtet zwischen einer innerhalb der Schlaufe des elastischen Bandes angeordneten variabel einstellbaren Spannwalze und einer innerhalb der Schlaufe des elastischen Bandes angeordneten Leitwalze wieder abbaubar ist.

Gemäß einer insbesondere für relativ niedrigere Maschinen- oder Bahnlaufgeschwindigkeiten, vorzugsweise für Maschinen- bzw. Bahnlaufgeschwindigkeiten < 1000 m/min, bestimmten bevorzugten Ausführungsform der erfindungsgemäßen Maschine ist das Dampfpolster zwischen der Faserstoffbahn und dem beheizten Zylinder in einem im in Bahnlaufrichtung betrachtet anfänglichen Bereich der von der Faserstoffbahn und dem elastischen Band umschlungenen Zone des beheizten Zylinders vorgesehenen Pressnip erzeugt, der zwischen dem beheizten Zylinder und einer innerhalb der Schlaufe des elastischen Bandes angeordneten Presswalze gebildet ist, die gleichzeitig als variabel einstellbare Spannwalze ausgeführt ist, durch die das elastische Band in Querrichtung vorspannbar ist.

Bevorzugt ist dabei im in Bahnlaufrichtung betrachtet hinteren Bereich der von der Faserstoffbahn und dem elastischen Band umschlungenen Zone des beheizten Zylinders innerhalb der Schlaufe des elastischen Bandes eine das elastische Band und die Faserstoffbahn am beheizten Zylinder haltende Leitwalze vorgesehen, so dass die in Querrichtung erzeugte Vorspannung des elastischen Bandes bereits zwischen dem im in Bahnlaufrichtung betrachtet anfänglichen Bereich der von der Faserstoffbahn und dem elastischen Band umschlungenen Zone des beheizten Zylinders vorgesehenen Pressnip und der im in Bahnlaufrichtung betrachtet hinteren Bereich der von der Faserstoffbahn und dem elastischen Band umschlungenen Zone des beheizten Zylinders vorgesehenen Leitwalze zur Erzeugung des Quer-Schrumpfs der Faserstoffbahn wieder abgebaut wird.

Das elastische Band wird vorteilhafterweise über die im in Bahnlaufrichtung betrachtet hinteren Bereich der von der Faserstoffbahn und dem elastischen Band umschlungenen Zone des beheizten Zylinders vorgesehene Leitwalze wieder vom beheizten Zylinder abgenommen und wieder vom elastischen Band getrennt.

Gemäß einer insbesondere für relativ höhere Maschinen- oder Bahnlaufgeschwindigkeiten, vorzugsweise für Maschinen- bzw. Bahnlaufgeschwindigkeiten > 1000 m/min, bestimmten bevorzugten Ausführungsform der erfindungsgemäßen Maschine ist die Faserstoffbahn zusammen mit dem vorgespannten elastischen Band zur Ausbildung des Dampfpolsters zwischen der Faserstoffbahn und dem beheizten Zylinder bei vorgespannt gehaltenem elastischen Band zunächst entlang einer Konditionier- oder Aufwärmzone über den beheizten Zylinder geführt.

Dabei ist insbesondere von Vorteil, wenn das elastische Band der mit dem beheizten Zylinder in Kontakt gebrachten Faserstoffbahn über eine die Faserstoffbahn vorspannende variabel einstellbare Spannwalze zuführbar und am Ende der Konditionier- oder Aufwärmzone zur Erhöhung der Haftung der Faserstoffbahn am elastischen Band ein Pressnip vorgesehen ist, der zwischen dem beheizten Zylinder und einer innerhalb der Schlaufe des elastischen Bandes angeordneten Presswalze gebildet ist, die zur Aufrechterhaltung der Vorspannung des elastischen Bandes innerhalb der vorangehenden Konditionier- oder Aufwärmzone gleichzeitig wieder als variabel einstellbare Spannwalze ausgeführt ist, und die Faserstoffbahn im Anschluss an den am Ende der Konditionier- oder Aufwärmzone vorgesehenen Pressnip zusammen mit dem elastischen Band entlang einer Schrumpfzone weiter über den beheizten Zylinder geführt ist, entlang der die Vorspannung des elastischen Bandes zur Erzeugung des Quer-Schrumpfs der Faserstoffbahn wieder abbaubar ist.

Zweckmäßigerweise ist dabei die Faserstoffbahn zusammen mit dem elastischen Band im Anschluss an die Schrumpfzone einer Leitwalze zugeführt, über die die Faserstoffbahn und das elastische Band wieder vom beheizten Zylinder abgenommen und voneinander getrennt werden.

Das elastische Band kann durch eine jeweilige Leitwalze noch mit einer gegenüber der Vorspannung um einen definierten Betrag kleineren Grundspannung beaufschlagt sein.

Vorteilhafterweise ist die Vorspannung des elastischen Bandes über seitlich am Walzenkörper einer jeweiligen Spannwalze vorgesehene, in Maschinen-Querrichtung relativ zum Walzenkörper variabel einstellbare Spannköpfe einstellbar.

Gemäß einer bevorzugten praktischen Ausführungsform der erfindungsgemäßen Maschine ist das elastische Band zur gezielten Beeinflussung der Querdehnung der Faserstoffbahn symmetrisch zu seiner zur Maschinenlaufrichtung parallelen Mittellängsachse mit sich zumindest im Wesentlichen in Querrichtung erstreckenden Verstärkungsfäden mit entsprechend angepassten Elastizitätsmodulen oder mit einem insbesondere hinsichtlich seiner Fadendichte entsprechend angepassten Fadengelege versehen.

Dabei ist insbesondere auch von Vorteil, wenn die Elastizitätsmodule der sich in Querrichtung erstreckenden Verstärkungsfäden bzw. das Fadengelege des elastischen Bandes zur Kompensation der bei der Trocknung der Faserstoffbahn normalerweise in Querrichtung auftretenden wannenförmigen Schrumpfkurve entsprechend angepasst sind bzw. ist.

Zudem kann das elastische Band auch mit sich zumindest im Wesentlichen in Maschinenlaufrichtung erstreckenden Verstärkungsfäden versehen sein.

Zweckmäßigerweise besteht das elastische Band zumindest im Wesentlichen aus Gummi.

Das elastische Band besitzt bevorzugt eine Härte im Bereich von 55 +/- 10 Shore (107 P&J).

Von Vorteil ist zudem, wenn das elastische Band eine Dichte im Bereich von etwa 1,2 kg/dm³ bis etwa 1,5 kg/dm³ besitzt.

Vorteilhafterweise besitzt das elastische Band eine Dicke im Bereich von etwa 20 mm bis etwa 30 mm, wobei es bevorzugt eine Dicke von etwa 25 mm besitzt.

Weitere vorteilhafte Ausführungsformen der erfindungsgemäßen Maschine zeichnen sich dadurch aus, dass
- der Trockengehalt der dem beheizten Zylinder zugeführten Faserstoffbahn im Bereich von etwa 50% bis etwa 65% liegt, und/oder
- der beheizbare Zylinder einen Durchmesser im Bereich von etwa 900 mm bis etwa 1500 mm besitzt, und/oder
- die Oberflächentemperatur des beheizten Zylinders >110° ist und insbesondere in einem Bereich zwischen 110° und etwa 125° liegt, und/oder
- sich die Konditionier- oder Aufwärmzone über etwa 30° erstreckt und/oder
- sich die Schrumpfzone über etwa 20° erstreckt, und/oder
- die mittlere Linienkraft im in Bahnlaufrichtung betrachtet anfänglichen Bereich der von der Faserstoffbahn und dem elastischen Band umschlungenen Zone des beheizten Zylinders vorgesehenen Pressnip maximal 50 kN/m beträgt, und/oder
- die Verweilzeit der Faserstoffbahn im in Bahnlaufrichtung betrachtet anfänglichen Bereich der von der Faserstoffbahn und dem elastischen Band umschlungenen Zone des beheizten Zylinders vorgesehenen Pressnip etwa 0,1 sec beträgt, und/oder
- die mittlere Linienkraft im am Ende der Konditionier- oder Aufwärmzone vorgesehenen Pressnip maximal 50 kN/m beträgt.

Die Erfindung wird im Folgenden anhand von Ausführungsbeispielen unter Bezugnahme auf die Zeichnung näher erläutert; in dieser zeigen:
- Fig. 1: eine schematische Darstellung einer insbesondere für relativ niedrigere Maschinen- oder Bahnlaufgeschwindigkeiten, vorzugsweise für Maschinen- bzw. Bahnlaufgeschwindigkeiten < 1000 m/sec geeigneten beispielhaften Ausführungsform einer erfindungsgemäßen Maschine,
- Fig. 2: eine schematische Darstellung einer insbesondere für relativ höhere Maschinen- oder Bahnlaufgeschwindigkeiten, vorzugsweise für Maschinen- bzw. Bahnlaufgeschwindigkeiten > 1000 m/sec geeigneten weiteren beispielhaften Ausführungsform einer erfindungsgemäßen Maschine,
- Fig. 3: eine schematische Teildarstellung einer beispielhaften Spannwalze der erfindungsgemäßen Maschine im Querschnitt,
- Fig. 4: eine schematische Teildarstellung einer beispielhaften Leitwalze der erfindungsgemäßen Maschine im Querschnitt,
- Fig. 5: eine schematische Teildarstellung einer beispielhaften Ausführung des elastischen Bandes einer erfindungsgemäßen Maschine mit sich in Querrichtung erstreckenden Verstärkungsfäden und sich in Längsrichtung erstreckenden Verstärkungsfäden,
- Fig. 6: einen beispielhaften Verlauf der Elastizitätsmodule der symmetrisch zur Mittenlängsachse des Bandes gemäß Fig. 5 vorgesehenen, sich jeweils in Querrichtung erstreckenden Verstärkungsfäden,
- Fig. 7: eine schematische Teildarstellung einer beispielhaften Ausführung des elastischen Bandes einer erfindungsgemäßen Maschine mit einem Fadengelege,
- Fig. 8: mit der durchgehenden Linie den schematischen Verlauf der sich in Querrichtung üblicherweise ergebenden wannenartigen Schrumpfkurve der Faserstoffbahn und mit der gestrichelten Linien einen beispielhaften schematischen Verlauf des sich in Querrichtung ergebenden Spannungs- oder Dehnungsverhaltens eines elastischen Bandes gemäß den Fig. 5 oder 7, und
- Fig. 9: eine schematische Darstellung einer sich in Querrichtung mit einem elastischen Band gemäß den Fig. 5 oder 7 ergebenden Schrumpfkurve oder Dehnungsverhalten der fertig getrockneten Faserstoff- bzw. Papier- oder Kartonbahn.

Die Fig. 1 und 2 zeigen jeweils eine beispielhafte Ausführungsform einer erfindungsgemäßen Maschine 10 zur Herstellung einer in Querrichtung dehnbaren Faserstoffbahn 12, bei der es sich insbesondere um eine in Querrichtung dehnbare Papier- oder Kartonbahn handeln kann.

Die Maschinen 10 umfassen jeweils einen beheizten, Wasserdampf undurchlässigen sowie glatten rotierenden Zylinder 14 sowie ein Wasserdampf undurchlässiges umlaufendes elastisches Band 16.

Dabei ist die Faserstoffbahn 12 jeweils zusammen mit dem elastischen Band 16 über einen vorgegebenen oder vorgebbaren Umschlingungswinkel zwischen dem elastischen Band 16 und dem beheizten Zylinder 14 liegend über den beheizten Zylinder 14 geführt und durch das elastische Band 16 gegen diesen gedrückt.

Das elastische Band 16 ist vor Inkontaktbringen mit der Faserstoffbahn 12 jeweils in Querrichtung mit einer variabel einstell- und/oder steuerbaren Vorspannung beaufschlagbar. Die in Querrichtung erzeugte Vorspannung des elastischen Bandes 16 ist nach Bildung eines Dampfpolsters zwischen der Faserstoffbahn 12 und dem beheizten Zylinder 14 jeweils wieder abbaubar, so dass die Faserstoffbahn 12 über das Dampfpolster auf dem beheizten Zylinder 14 gleitend mit dem elastischen Band in Querrichtung schrumpft.

Bei der in Fig. 1 dargestellten, insbesondere für relativ niedrigere Maschinen- oder Bahnlaufgeschwindigkeiten, vorzugsweise für Maschinen- bzw. Bahnlaufgeschwindigkeiten < 1000 m/min bestimmten Maschine 10 wird das Dampfpolster zwischen der Faserstoffbahn 12 und dem beheizten Zylinder 14 in einem im in Bahnlaufrichtung I betrachtet anfänglichen Bereich der von der Faserstoffbahn 12 und dem elastischen Band 16 umschlungenen Zone des beheizten Zylinders 14 vorgesehenen Pressnip 18 erzeugt, der zwischen dem beheizten Zylinder 14 und einer innerhalb der Schlaufe des elastischen Bandes 16 angeordneten Presswalze 20 gebildet ist, die gleichzeitig als variabel einstellbare Spannwalze ausgeführt ist, durch die das elastische Band 16 in Querrichtung vorspannbar ist.

Im in Bahnlaufrichtung I betrachtet hinteren Bereich der von der Faserstoffbahn 12 und dem elastischen Band 16 umschlungenen Zone des beheizten Zylinders 14 ist innerhalb der Schlaufe des elastischen Bandes 16 eine das elastische Band 16 und die Faserstoffbahn 12 am beheizten Zylinder 14 haltende Leitwalze 22 vorgesehen, so dass die in Querrichtung erzeugte Vorspannung des elastischen Bandes 16 bereits zwischen dem im in Bahnlaufrichtung I betrachtet anfänglichen Bereich der von der Faserstoffbahn 12 und dem elastischen Band 16 umschlungenen Zone des beheizten Zylinders 14 vorgesehenen Pressnip 18 und der im in Bahnlaufrichtung I betrachtet hinteren Bereich der von der Faserstoffbahn 12 und dem elastischen Band 16 umschlungenen Zone des beheizten Zylinders 14 vorgesehenen Leitwalze 22 zur Erzeugung des Quer-Schrumpfs der Faserstoffbahn 12 wieder abgebaut wird.

Das elastische Band 16 wird über die im in Bahnlaufrichtung I betrachtet hinteren Bereich der von der Faserstoffbahn 12 und dem elastischen Band 16 umschlungenen Zone des beheizten Zylinders 14 vorgesehene Leitwalze 22 wieder vom beheizten Zylinder 14 abgenommen und wieder vom elastischen Band 16 getrennt.

Dagegen ist bei der insbesondere für relativ höhere Maschinen- oder Bahnlaufgeschwindigkeiten, vorzugsweise für Maschinen- bzw. Bahnlaufgeschwindigkeiten > 1000 m/min bestimmten Maschine 10 gemäß Fig. 2 die Faserstoffbahn 12 zusammen mit dem vorgespannten elastischen Band 16 zur Ausbildung des Dampfpolsters zwischen der Faserstoffbahn 12 und dem beheizten Zylinder 14 bei vorgespannt gehaltenem elastischem Band 16 zunächst entlang einer Konditionier- oder Aufwärmzone α über den beheizten Zylinder 14 geführt.

Dabei ist das elastische Band 16 der mit dem beheizten Zylinder 14 in Kontakt gebrachten Faserstoffbahn 12 über eine die Faserstoffbahn 12 vorspannende variabel einstellbare Spannwalze 24 zugeführt. Am Ende der Konditionier- oder Aufwärmzone α ist zur Erhöhung der Haftung der Faserstoffbahn 12 am elastischen Band 16 ein Pressnip 26 vorgesehen, der zwischen dem beheizten Zylinder 14 und einer innerhalb der Schlaufe des elastischen Bandes 16 angeordneten Presswalze 28 gebildet ist, die zur Aufrechterhaltung der Vorspannung des elastischen Bandes 16 innerhalb der vorangehenden Konditionier- oder Aufwärmzone α gleichzeitig wieder als variabel einstellbare Spannwalze ausgeführt ist. Die Faserstoffbahn 12 ist im Anschluss an den am Ende der Konditionier- oder Aufwärmzone α vorgesehenen Pressnip 26 zusammen mit dem elastischen Band 16 entlang einer Schrumpfzone β weiter über den beheizten Zylinder 14 geführt, entlang der die Vorspannung des elastischen Bandes 16 zur Erzeugung des Quer-Schrumpfs der Faserstoffbahn 12 wieder abbaubar ist.

Im Anschluss an die Schrumpfzone β ist die Faserstoffbahn 12 zusammen mit dem elastischen Band 16 einer Leitwalze 30 zugeführt, über die die Faserstoffbahn 12 und das elastische Band 16 wieder vom beheizten Zylinder 14 abgenommen und voneinander getrennt werden.

Bei den beiden beispielhaften Ausführungsformen gemäß den Fig. 1 und 2 kann das elastische Band 16 durch eine jeweilige Leitwalze 22, 30 noch mit einer gegenüber der Vorspannung um einen definierten Betrag kleineren Grundspannung beaufschlagt sein.

Fig. 3 zeigt in schematischer Teildarstellung eine beispielhafte Ausführungsform einer Spannwalze A, wie sie beispielsweise für die gleichzeitig als Presswalze ausgeführte Walze 20 gemäß Fig. 1, die Spannwalze 24 sowie die ebenfalls wieder gleichzeitig als Spannwalze ausgeführte Presswalze 28 gemäß Fig. 2 möglich ist.

Wie anhand der Fig. 3 zu erkennen, ist bei einer solchen Spannwalze A die Vorspannung des elastischen Bandes 16 über seitlich am Walzenkörper 32 vorgesehene, in Maschinen-Querrichtung relativ zum Walzenkörper 32 variabel einstellbare Spannköpfe 34 einstellbar.

Dagegen zeigt Fig. 4 in schematischer Teildarstellung eine beispielhafte Ausführungsform einer Leitwalze B, wie sie beispielsweise für die Leitwalze 22 gemäß Fig. 1 und die Leitwalze 30 gemäß Fig. 2 denkbar ist. Wie anhand dieser Fig. 4 zu erkennen ist, kann auch bei einer solchen Leitwalze B das elastische Band 16 noch mit einer gegenüber der Vorspannung um einen definierten Betrag ΔL kleineren Grundspannung beaufschlagt sein.

In den beiden Fig. 3 und 4 ist zudem auch die jeweilige Lagerung 36 der jeweiligen Walze A bzw. B zu erkennen.

Fig. 5 zeigt in schematischer Teildarstellung eine beispielhafte Ausführungsform des elastischen Bandes 16 einer erfindungsgemäßen Maschine mit sich in Querrichtung CD erstreckenden Verstärkungsfäden 38 und sich in Längsrichtung MD erstreckenden Verstärkungsfäden 40. Die sich in Querrichtung CD erstreckenden, symmetrisch zur Mittellängsachse L angeordneten Verstärkungsfäden 38 sind zur gezielten Beeinflussung der Querdehnung der Faserstoffbahn 12 mit entsprechend angepassten Elastizitätsmodulen E versehen. Dabei können die Elastizitätsmodule E der sich in Querrichtung CD erstreckenden Verstärkungsfäden 38 des elastischen Bandes 16 insbesondere zur Kompensation der bei der Trocknung der Faserstoffbahn 12 normalerweise in Querrichtung auftretenden wannenförmigen Schrumpfkurve 42 (vgl. die durchgehende Linie in Fig. 8) entsprechend angepasst sein.

Ein beispielhafter Verlauf der Elastizitätsmodule E der symmetrisch zur Mittenlängsachse L des elastischen Bandes 16 gemäß Fig. 5 vorgesehenen, sich jeweils in Querrichtung erstreckenden Verstärkungsfäden ist in Fig. 6 wiedergegeben.

Fig. 7 zeigt in schematischer Teildarstellung eine beispielhafte Ausführungsform des elastischen Bandes 16 einer erfindungsgemäßen Maschine 10 mit einem Fadengelege 44, bei dem die gewünschte Profilierung zur gezielten Beeinflussung der Querdehnung der Faserstoffbahn über eine variable Fadendichte erzielbar ist. So ist im linken Teil dieser Fig. 7 die Fadendichte beispielsweise hoch, in der Mitte liegt sich im mittleren Bereich, und im rechten Teil der Fig. 7 ist die Fadendichte relativ gering. Auch ein solches Fadengelege 44 kann wieder zur Kompensation der bei der Trocknung der Faserstoffbahn 12 normalerweise in Querrichtung auftretenden wannenförmigen Schrumpfkurve 42 entsprechend angepasst sein, was im vorliegenden Fall insbesondere über eine variable Fadendichte möglich ist.

Wie bereits erwähnt, zeigt Fig. 8 mit der durchgehenden Linie den schematischen Verlauf der sich in Querrichtung CD üblicherweise ergebenden wannenförmigen Schrumpfkurve 42 der Faserstoffbahn 12. Dagegen ist in dieser Fig. 8 mit der gestrichelten Linie ein beispielhafter schematischer Verlauf des sich in Querrichtung CD ergebenden Spannungs- oder Dehnungsverhaltens eines elastischen Bandes gemäß den Fig. 5 und 7 wiedergegeben. Dargestellt ist insbesondere der Verlauf der Querdehnung ε einer auf herkömmliche Weise getrockneten Faserstoffbahn 12 (vgl. die durchgezogene Linie 42) und der Verlauf der Querdehnung ε eines elastischen Bandes 16 gemäß den Fig. 5 und 7 (gestrichelte Linie 46).

Fig. 9 zeigt eine mit einem elastischen Band 16 gemäß den Fig. 5 und 7 erzielbare ausgeglichene Schrumpfkurve 48 bzw. Dehnungsverhalten der fertig getrockneten Faserstoff- bzw. Papier- oder Kartonbahn 12. Die bisher übliche Wannenbildung wird dabei vermieden.

### Bezugszeichenliste

- 10: Maschine
- 12: Faserstoffbahn
- 14: beheizter Zylinder
- 16: elastisches Band
- 18: Pressnip
- 20: Presswalze
- 22: Leitwalze
- 24: Spannwalze
- 26: Pressnip
- 28: Presswalze
- 30: Leitwalze
- 32: Walzenkörper
- 34: Spannkopf
- 36: Lagerung
- 38: in Querrichtung verlaufender Verstärkungsfaden
- 40: in Längsrichtung verlaufender Verstärkungsfaden
- 42: Schrumpfkurve
- 44: Fadengelege
- 46: CD-Dehnung des elastischen Bandes
- 48: Schrumpfkurve
- I: Bahnlaufrichtung
- A: Spannwalze
- B: Leitwalze
- CD: Querrichtung
- E: Elastizitätsmodul
- MD: Längsrichtung
- L: Mittenlängsachse
- Δ: Differenzspannung
- α: Konditionier- oder Aufwärmzone
- β: Schrumpfzone
- ε: Querdehnung

## Patentansprüche

1. Verfahren zur Herstellung einer in Querrichtung dehnbaren Faserstoffbahn (12), insbesondere einer in Querrichtung dehnbaren Papier- oder Kartonbahn, bei dem die aus einer Vortrockenpartie der betreffenden Herstellungsmaschine (10) kommende Faserstoffbahn (12) mit einem beheizten, Wasserdampf undurchlässigen sowie glatten rotierenden Zylinder (14) in Kontakt gebracht und zusammen mit einem Wasserdampf undurchlässigen umlaufenden elastischen Band (16) über einen vorgegebenen oder vorgebbaren Umschlingungswinkel zwischen dem elastischen Band (16) und dem beheizten Zylinder (14) liegend über den beheizten Zylinder (14) geführt und durch das elastische Band (16) gegen diesen gedrückt wird, **dadurch gekennzeichnet, dass** das elastische Band (16) vor Inkontaktbringen mit der Faserstoffbahn (12) in Querrichtung mit einer variabel einstell- und/oder steuerbaren Vorspannung beaufschlagt und die in Querrichtung erzeugte Vorspannung des elastischen Bandes (16) nach Bildung eines Dampfpolsters zwischen der Faserstoffbahn (12) und dem beheizten Zylinder (14) wieder abgebaut wird, so dass die Faserstoffbahn (12) über das Dampfpolster auf dem beheizten Zylinder (14) gleitend mit dem elastischen Band (16) in Querrichtung schrumpft.

2. Verfahren nach Anspruch 1,
**dadurch gekennzeichnet,**
**dass** als beheizter Zylinder (14) ein Stahlzylinder, insbesondere ein chrombeschichteter Stahlzylinder, verwendet wird.

3. Verfahren nach Anspruch 1 oder 2,
**dadurch gekennzeichnet,**
**dass** das elastische Band (16) durch wenigstens eine innerhalb dessen Schlaufe angeordnete variabel einstellbare Spannwalze (A, 20, 24, 28) in Querrichtung vorgespannt wird.

4. Verfahren nach Anspruch 3,
**dadurch gekennzeichnet,**
**dass** die in Querrichtung erzeugte Vorspannung des elastischen Bandes (16) in Bahnlaufrichtung (I) betrachtet zwischen einer innerhalb der Schlaufe des elastischen Bandes (16) angeordneten variabel einstellbaren Spannwalze (A, 20, 28) und einer innerhalb der Schlaufe des elastischen Bandes (16) angeordneten Leitwalze (B, 22, 30) wieder abgebaut wird.

5. Verfahren nach einem der vorstehenden Ansprüche,
**dadurch gekennzeichnet,**
**dass** insbesondere für relativ niedrigere Maschinen- oder Bahnlaufgeschwindigkeiten, vorzugsweise für Maschinen- bzw. Bahnlaufgeschwindigkeiten < 1000 m/min, das Dampfpolster zwischen der Faserstoffbahn (12) und dem beheizten Zylinder (14) in einem im in Bahnlaufrichtung (I) betrachtet anfänglichen Bereich der von der Faserstoffbahn (12) und dem elastischen Band (16) umschlungenen Zone des beheizten Zylinders (14) vorgesehenen Pressnip (18) erzeugt wird, der zwischen dem beheizten Zylinder (14) und einer innerhalb der Schlaufe des elastischen Bandes (16) angeordneten Presswalze (20) gebildet wird, die gleichzeitig als variabel einstellbare Spannwalze ausgeführt ist, durch die das elastische Band (16) in Querrichtung vorgespannt wird.

6. Verfahren nach Anspruch 5,
**dadurch gekennzeichnet,**
**dass** im in Bahnlaufrichtung (I) betrachtet hinteren Bereich der von der Faserstoffbahn (12) und dem elastischen Band (16) umschlungenen Zone des beheizten Zylinders (14) innerhalb der Schlaufe des elastischen Bandes (16) eine das elastische Band (16) und die Faserstoffbahn (12) am beheizten Zylinder (14) haltende Leitwalze (B, 22) vorgesehen wird, so dass die in Querrichtung erzeugte Vorspannung des elastischen Bandes (16) bereits zwischen dem im in Bahnlaufrichtung (I) betrachtet anfänglichen Bereich der von der Faserstoffbahn (12) und dem elastischen Band (16) umschlungenen Zone des beheizten Zylinders (14) vorgesehenen Pressnip (18) und der im in Bahnlaufrichtung (I) betrachtet hinteren Bereich der von der Faserstoffbahn (12) und dem elastischen Band (16) umschlungenen Zone des beheizten Zylinders (14) vorgesehenen Leitwalze (B, 22) zur Erzeugung des Quer-Schrumpfs der Faserstoffbahn (12) wieder abgebaut wird.

7. Verfahren nach Anspruch 6,
**dadurch gekennzeichnet,**
**dass** das elastische Band (16) über die im in Bahnlaufrichtung (I) betrachtet hinteren Bereich der von der Faserstoffbahn und dem elastischen Band (16) umschlungenen Zone des beheizten Zylinders (14) vorgesehene Leitwalze (B, 22) wieder vom beheizten Zylinder (14) abgenommen und die Faserstoffbahn (12) wieder vom elastischen Band (16) getrennt wird.

8. Verfahren nach einem der Ansprüche 1 bis 4,
**dadurch gekennzeichnet,**
**dass** insbesondere für relativ höhere Maschinen- oder Bahnlaufgeschwindigkeiten, vorzugsweise für Maschinen- bzw. Bahnlaufgeschwindigkeiten > 1000 m/min, die Faserstoffbahn (12) zusammen mit dem vorgespannten elastischen Band (16) zur Ausbildung des Dampfpolsters zwischen der Faserstoffbahn (12) und dem beheizten Zylinder (14) bei vorgespannt gehaltenem elastischen Band (16) zunächst entlang einer Konditionier- oder Aufwärmzone (α) über den beheizten Zylinder (14) geführt wird.

9. Verfahren nach Anspruch 8,
**dadurch gekennzeichnet,**
**dass** das elastische Band (16) der mit dem beheizten Zylinder (14) in Kontakt gebrachten Faserstoffbahn (12) über eine die Faserstoffbahn (12) vorspannende variabel einstellbare Spannwalze (A, 24) zugeführt und am Ende der Konditionier- oder Aufwärmzone (α) zur Erhöhung der Haftung der Faserstoffbahn (12) am elastischen Band (16) ein Pressnip (26) vorgesehen wird, der zwischen dem beheizten Zylinder (14) und einer innerhalb der Schlaufe des elastischen Bandes (16) angeordneten Presswalze (28) gebildet ist, die zur Aufrechterhaltung der Vorspannung des elastischen Bandes (16) innerhalb der vorangehenden Konditionier- oder Aufwärmzone (α) gleichzeitig wieder als variabel einstellbare Spannwalze (A) ausgeführt ist, und die Faserstoffbahn (12) im Anschluss an den am Ende der Konditionier- oder Aufwärmzone (α) vorgesehenen Pressnip (26) zusammen mit dem elastischen Band (16) entlang einer Schrumpfzone (β) weiter über den beheizten Zylinder (14) geführt wird, entlang der die Vorspannung des elastischen Bandes (16) zur Erzeugung des Quer-Schrumpfs der Faserstoffbahn (12) wieder abgebaut wird.

10. Verfahren nach Anspruch 9,
**dadurch gekennzeichnet,**
**dass** die Faserstoffbahn (12) zusammen mit dem elastischen Band (16) im Anschluss an die Schrumpfzone (β) einer Leitwalze (B, 30) zugeführt wird, über die die Faserstoffbahn (12) und das elastische Band (16) wieder vom beheizten Zylinder (14) abgenommen und voneinander getrennt werden.

11. Verfahren nach einem der vorstehenden Ansprüche,
**dadurch gekennzeichnet,**
**dass** das elastische Band (16) durch eine jeweilige Leitwalze (B, 22, 30) noch mit einer gegenüber der Vorspannung um einen definierten Betrag (ΔI) kleineren Grundspannung beaufschlagt wird.

12. Maschine (10) zur Herstellung einer in Querrichtung dehnbaren Faserstoffbahn (12), insbesondere einer in Querrichtung dehnbaren Papier- oder Kartonbahn, insbesondere zur Durchführung des Verfahrens nach einem der vorstehenden Ansprüche, mit einem beheizten, Wasserdampf undurchlässigen sowie glatten rotierenden Zylinder (14) und einem Wasserdampf undurchlässigen umlaufenden elastischen Band (16), wobei die Faserstoffbahn (12) zusammen mit dem elastischen Band (16) über einen vorgegebenen oder vorgebbaren Umschlingungswinkel zwischen dem elastischen Band (16) und dem beheizten Zylinder (14) liegend über den beheizten Zylinder (14) geführt und durch das elastische Band (16) gegen diesen gedrückt ist, **dadurch gekennzeichnet, dass** das elastische Band (16) vor Inkontaktbringen mit der Faserstoffbahn (12) in Querrichtung mit einer variabel einstell- und/oder steuerbaren Vorspannung beaufschlagbar und die in Querrichtung erzeugte Vorspannung des elastischen Bandes (16) nach Bildung eines Dampfpolsters zwischen der Faserstoffbahn (12) und dem beheizten Zylinder (14) wieder abbaubar ist, so dass die Faserstoffbahn (12) über das Dampfpolster auf dem beheizten Zylinder (14) gleitend mit dem elastischen Band (16) in Querrichtung schrumpft.

13. Maschine nach Anspruch 12,
**dadurch gekennzeichnet,**
**dass** insbesondere für relativ niedrigere Maschinen- oder Bahnlaufgeschwindigkeiten, vorzugsweise für Maschinen- bzw. Bahnlaufgeschwindigkeiten < 1000 m/min, das Dampfpolster zwischen der Faserstoffbahn (12) und dem beheizten Zylinder (14) in einem im in Bahnlaufrichtung (I) betrachtet anfänglichen Bereich der von der Faserstoffbahn (12) und dem elastischen Band (16) umschlungenen Zone des beheizten Zylinders (14) vorgesehenen Pressnip (18) erzeugt ist, der zwischen dem beheizten Zylinder (14) und einer innerhalb der Schlaufe des elastischen Bandes (16) angeordneten Presswalze (20) gebildet ist, die gleichzeitig als variabel einstellbare Spannwalze (A) ausgeführt ist, durch die das elastische Band (16) in Querrichtung vorspannbar ist.

14. Maschine nach Anspruch 12 oder 13,
**dadurch gekennzeichnet,**
**dass** insbesondere für relativ höhere Maschinen- oder Bahnlaufgeschwindigkeiten, vorzugsweise für Maschinen- bzw. Bahnlaufgeschwindigkeiten > 1000 m/min, die Faserstoffbahn (12) zusammen mit dem vorgespannten elastischen Band (16) zur Ausbildung des Dampfpolsters zwischen der Faserstoffbahn (12) und dem beheizten Zylinder (14) bei vorgespannt gehaltenem elastischen Band (16) zunächst entlang einer Konditionier- oder Aufwärmzone (α) über den beheizten Zylinder (14) geführt ist und/oder dass das elastische Band (16) der mit dem beheizten Zylinder (14) in Kontakt gebrachten Faserstoffbahn (12) über eine die Faserstoffbahn (12) vorspannende variabel einstellbare Spannwalze (A, 24) zuführbar und am Ende der Konditionier- oder Aufwärmzone (α) zur Erhöhung der Haftung der Faserstoffbahn (12) am elastischen Band (16) ein Pressnip (26) vorgesehen ist, der zwischen dem beheizten Zylinder (14) und einer innerhalb der Schlaufe des elastischen Bandes (16) angeordneten Presswalze (28) gebildet ist, die zur Aufrechterhaltung der Vorspannung des elastischen Bandes (16) innerhalb der vorangehenden Konditionier- oder Aufwärmzone (α) gleichzeitig wieder als variabel einstellbare Spannwalze (A) ausgeführt ist, und die Faserstoffbahn (12) im Anschluss an den am Ende der Konditionier- oder Aufwärmzone (α) vorgesehenen Pressnip (26) zusammen mit dem elastischen Band (16) entlang einer Schrumpfzone (β) weiter über den beheizten Zylinder (14) geführt ist, entlang der die Vorspannung des elastischen Bandes (16) zur Erzeugung des Quer-Schrumpfs der Faserstoffbahn (12) wieder abbaubar ist.

15. Maschine nach einem der vorstehenden Ansprüche 12 bis 14,
**dadurch gekennzeichnet,**
**dass** das elastisches Band (16) zur gezielten Beeinflussung der Querdehnung der Faserstoffbahn (12) symmetrisch zu seiner zur Maschinenlaufrichtung (MD) parallelen Mittenlängsachse (L) mit sich zumindest im Wesentlichen in Querrichtung (CD) erstreckenden Verstärkungsfäden (38) mit entsprechend angepassten Elastizitätsmodulen (E) oder mit einem insbesondere hinsichtlich seiner Fadendichte entsprechend angepassten Fadengelege (44) versehen ist.

16. Maschine nach einem der vorstehenden Ansprüche 12 bis 15,
**dadurch gekennzeichnet,**
**dass**
- der Trockengehalt der dem beheizten Zylinder (14) zugeführten Faserstoffbahn (12) im Bereich von etwa 50% bis etwa 65% liegt, und/oder
- der beheizbare Zylinder (14) einen Durchmessesser im Bereich von etwa 900 mm bis etwa 1500 mm besitzt, und/oder
- die Oberflächentemperatur des beheizten Zylinders (14) > 110° ist und insbesondere in einem Bereich zwischen 110° und etwa 125° liegt, und/oder
- sich die Konditionier- oder Aufwärmzone (α) über etwa 30° erstreckt, und/oder
- sich die Schrumpfzone (β) über etwa 20° erstreckt, und/oder
- die mittlere Linienkraft im in Bahnlaufrichtung (I) betrachtet anfänglichen Bereich der von der Faserstoffbahn (12) und dem elastischen Band (16) umschlungenen Zone des beheizten Zylinders (14) vorgesehenen Pressnip (18) maximal 50 kN/m beträgt, und/oder
- die Verweilzeit der Faserstoffbahn (12) im in Bahnlaufrichtung (I) betrachtet anfänglichen Bereich der von der Faserstoffbahn (12) und dem elastischen Band (16) umschlungenen Zone des beheizten Zylinders (14) vorgesehenen Pressnip (18) etwa 0,1 sec beträgt, und/oder
- die mittlere Linienkraft im am Ende der Konditionier- oder Aufwärmzone (α) vorgesehenen Pressnip (26) maximal 50 kN/m beträgt.

## Claims

1. Method for producing a web (12) which can be elongated in the cross direction, in particular a paper or cardboard web which can be elongated in the cross direction, in which the web (12) coming from a predrying section of the relevant production machine (10) is brought into contact with a heated, water vapour-impermeable and smooth rotating cylinder (14) and is guided together with a water vapour-impermeable circumferential elastic band (16) over a predetermined or predeterminable wrap angle lying between the elastic band (16) and the heated cylinder (14) above the heated cylinder (14) and is pushed by the elastic band (16) against the latter, **characterized in that** the elastic band (16) is subjected to a variably adjustable and/or controllable pretensioning in the cross direction before bringing it into contact with the web (12), and the pretensioning of the elastic band (16) generated in the cross direction is reduced again after the formation of a vapour cushion between the web (12) and the heated cylinder (14) so that the web (12) shrinks in the cross direction sliding over the vapour cushion on the heated cylinder (14) with the elastic band (16) .

2. Method according to Claim 1, **characterized in that** a steel cylinder, in particular a chrome-plated steel cylinder, is used as the heated cylinder (14).

3. Method according to Claim 1 or 2, **characterized in that** the elastic band (16) is pretensioned in the cross direction by at least one variably adjustable tension roller (A, 20, 24, 28) arranged within its loop.

4. Method according to Claim 3, **characterized in that** the pretensioning of the elastic band (16) generated in the cross direction, viewed in the web travel direction (I), between a variably adjustable tension roller (A, 20, 28) arranged within the loop of the elastic band (16) and a guide roller (B, 22, 30) arranged within the loop of the elastic band (16) is reduced again.

5. Method according to any one of the preceding claims, **characterized in that** in particular for relatively lower machine or web travel speeds, preferably for machine or web travel speeds < 1000 m/min, the vapour cushion between the web (12) and the heated cylinder (14) is generated in a press nip (18) provided in an initial region, viewed in the web travel direction (I), of the zone of the heated cylinder (14) wrapped by the web (12) and the elastic band (16), which press nip is formed between the heated cylinder (14) and a press roller (16) arranged within the loop of the elastic band (16), which press roller (20) is at the same time embodied as a variably adjustable tension roller by which the elastic band (16) is pretensioned in the cross direction.

6. Method according to Claim 5, **characterized in that** a guide roller (B, 22) which holds the elastic band (16) and the web (12) on the heated cylinder (14) is provided in the rear region, viewed in the web travel direction (I), of the zone wrapped by the web (12) and the elastic band (16) of the heated cylinder (14) within the loop of the elastic band (16) so that the pretensioning generated in the cross direction of the elastic band (16) is already reduced again between the press nip (18) provided in an initial region, viewed in the web travel direction (I), of the zone of the heated cylinder (14) wrapped by the web (12) and the elastic band (16) and the guide roller (B, 22) provided in the rear region, viewed in the web travel direction (I), of the zone of the heated cylinder (14) wrapped by the web (12) and the elastic band (16) in order to generate the cross shrinkage of the web (12).

7. Method according to Claim 6, **characterized in that** the elastic band (16) is removed from the heated cylinder (14) again via the guide roller (B, 22) provided in the rear region, viewed in the web travel direction (I), of the zone of the heated cylinder (14) wrapped by the web and the elastic band (16) and the web (12) is separated again from the elastic band (16) .

8. Method according to any one of Claims 1 to 4, **characterized in that**, in particular for relatively higher machine or web travel speeds, preferably for machine or web travel speeds > 1000 m/min, the web (12) is guided together with the pretensioned elastic band (16) for the formation of the vapour cushion between the web (12) and the heated cylinder (14) in the case of an elastic band (16) which is held in a pretensioned state firstly along a conditioning or warm-up zone (α) over the heated cylinder (14).

9. Method according to Claim 8, **characterized in that** the elastic band (16) is fed to the web (12) brought into contact with the heated cylinder (14) via a variably adjustable tension roller (A, 24) which pretensions the web (12) and a press nip (26) is provided at the end of the conditioning or warm-up zone (α) in order to increase the adhesion of the web (12) to the elastic band (16), which press nip (26) is formed between the heated cylinder (14) and a press roller (28) arranged within the loop of the elastic band (16), which press roller (28) is embodied to maintain the pretensioning of the elastic band (16) within the previous conditioning or warm-up zone (α) simultaneously again as a variably adjustable tension roller (A), and the web (12) is guided subsequently to the press nip (26) provided at the end of the conditioning or warm-up zone (α) together with the elastic band (16) along a shrinkage zone (β) further over the heated cylinder (14), along which the pretensioning of the elastic band (16) is reduced again to generate the cross shrinkage of the web (12).

10. Method according to Claim 9, **characterized in that** the web (12) is fed together with the elastic band (16) subsequently to the shrinkage zone (β) to a guide roller (B, 30) via which the web (12) and the elastic band (16) are once again removed from the heated cylinder (14) and separated from one another.

11. Method according to any one of the preceding claims, **characterized in that** the elastic band (16) is still acted upon by a respective guide roller (B, 22, 30) with a base tension which is lower than the pretensioning by a defined amount (ΔI).

12. Machine (10) for producing a web (12) which can be elongated in the cross direction, in particular a paper or cardboard web which can be elongated in the cross direction, in particular for carrying out the method according to any one of the preceding claims, with a heated, water vapour-impermeable and smooth rotating cylinder (14) and a water vapour-impermeable circumferential elastic band (16), wherein the web (12) is guided together with the elastic band (16) over a predetermined or predeterminable wrap angle lying between the elastic band (16) and the heated cylinder (14) above the heated cylinder (14) and is pushed by the elastic band (16) against the latter, **characterized in that** the elastic band (16) is subjected to a variably adjustable and/or controllable pretensioning in the cross direction before bringing it into contact with the web (12), and the pretensioning of the elastic band (16) generated in the cross direction can be reduced again after the formation of a vapour cushion between the web (12) and the heated cylinder (14) so that the web (12) shrinks in the cross direction sliding over the vapour cushion on the heated cylinder (14) with the elastic band (16).

13. Machine according to Claim 12, **characterized in that**, in particular for relatively lower machine or web travel speeds, preferably for machine or web travel speeds < 1000 m/min, the vapour cushion between the web (12) and the heated cylinder (14) is generated in a press nip (18) provided in the initial region, viewed in the web travel direction (I), of the zone wrapped by the web (12) and the elastic band (16) of the heated cylinder (14), which press nip (18) is formed between the heated cylinder (14) and a press roller (20) arranged within the loop of the elastic band (16), which press roller (28) is embodied simultaneously as a variably adjustable tension roller (A) by which the elastic band (16) can be pretensioned in the cross direction.

14. Machine according to Claim 12 or 13, **characterized in that**, in particular for relatively higher machine or web travel speeds, preferably for machine or web travel speeds > 1000 m/min, the web (12) is guided together with the pretensioned elastic band (16) for the formation of the vapour cushion between the web (12) and the heated cylinder (14) in the case of an elastic band (16) which is held in a pretensioned state firstly along a conditioning or warm-up zone (α) over the heated cylinder (14) and/or that the elastic band (16) can be fed to the web (12) brought into contact with the heated cylinder (14) via a variably adjustable tension roller (A, 24) which pretensions the web (12) and a press nip (26) is provided at the end of the conditioning or heat-up zone (α) in order to increase the adhesion of the web (12) to the elastic band (16), which press nip (26) is formed between the heated cylinder (14) and a press roller (28) arranged within the loop of the elastic band (16), which press roller (28) is embodied to maintain the pretensioning of the elastic hand (16) within the previous conditioning or warm-up zone (α) simultaneously again as a variably adjustable tension roller (A), and the web (12) is guided subsequently to the press nip (26) provided at the end of the conditioning or warm-up zone (α) together with the elastic band (16) along a shrinkage zone (β) further over the heated cylinder (14), along which the pretensioning of the elastic band (16) can be reduced again to generate the cross shrinkage of the web (12).

15. Machine according to any one of preceding Claims 12 to 14, **characterized in that**, for the purpose of targeted influencing of the cross elongation of the web (12) symmetrically to its central longitudinal axis (L) parallel to the machine direction (MD), the elastic band (16) is provided with reinforcement threads (38) extending at least substantially in the cross direction (CD) with correspondingly adjusted moduli of elasticity (E) or with a laid scrim (44) which has been correspondingly adjusted in particular in terms of its thread density.

16. Machine according to any one of preceding Claims 12 to 15, **characterized in that**
- the dry content of the web (12) fed to the heated cylinder (14) lies in the range from approximately 50% to approximately 65%, and/or
- the heatable cylinder (14) has a diameter in the range from approximately 900 mm to approximately 1500 mm, and/or
- the surface temperature of the heated cylinders (14) is > 110° and lies in particular in a range between 110° and approximately 125°, and/or
- the conditioning or warm-up zone (α) extends over approximately 30°, and/or
- the shrinkage zone (β) extends over approximately 20°, and/or
- the average linear force in the press nip (18) provided in the initial region, viewed in the web travel direction (I), of the zone of the heated cylinder (14) wrapped by the web (12) and the elastic band (16) is at most 50 kN/m, and/or
- the dwell time of the web (12) in the initial region, viewed in the web travel direction (I), of the zone of the heated cylinder (14) wrapped by the web (12) and the elastic band (16) is approximately 0.1 sec, and/or
- the average linear force in the press nip (26) provided at the end of the conditioning or warm-up zone (α) is at most 50 kN/m.

## Revendications

1. Procédé de fabrication d'une bande de matière fibreuse (12) extensible dans la direction transversale, notamment d'une bande de papier ou de carton extensible dans la direction transversale, dans lequel la bande de matière fibreuse (12) provenant d'une section de pré-séchage de la machine de fabrication (10) concernée est mise en contact avec un cylindre rotatif chauffé (14), imperméable à la vapeur d'eau et lisse, et est guidée conjointement avec une bande élastique (16) périphérique imperméable à la vapeur d'eau sur un angle d'enroulement prédéfini ou prédéfinissable entre la bande élastique (16) et le cylindre chauffé (14), en étant couchée sur le cylindre chauffé (14), et pressée contre celui-ci par la bande élastique (16), **caractérisé en ce qu'**avant la mise en contact avec la bande de matière fibreuse (12), la bande élastique (16) est soumise à une précontrainte réglable et/ou commandable de manière variable dans la direction transversale et la précontrainte de la bande élastique (16) produite dans la direction transversale est de nouveau supprimée après la formation d'un coussin de vapeur entre la bande de matière fibreuse (12) et le cylindre chauffé (14), de telle sorte que la bande de matière fibreuse (12) se rétracte dans la direction transversale sur le cylindre chauffé (14) en glissant avec la bande élastique (16) par l'intermédiaire du coussin de vapeur.

2. Procédé selon la revendication 1, **caractérisé en ce qu'**un cylindre en acier, notamment un cylindre en acier revêtu de chrome, est utilisé en tant que cylindre chauffé (14).

3. Procédé selon la revendication 1 ou 2, **caractérisé en ce que** la bande élastique (16) est précontrainte dans la direction transversale par au moins un rouleau tendeur (A, 20, 24, 28) réglable de manière variable, agencé à l'intérieur de sa boucle.

4. Procédé selon la revendication 3, **caractérisé en ce que** la précontrainte de la bande élastique (16) produite dans la direction transversale est de nouveau supprimée, vu dans la direction de défilement de la bande (I), entre un rouleau tendeur (A, 20, 28) réglable de manière variable agencé à l'intérieur de la boucle de la bande élastique (16) et un rouleau conducteur (B, 22, 30) agencé à l'intérieur de la boucle de la bande élastique (16) .

5. Procédé selon l'une quelconque des revendications précédentes, **caractérisé en ce que**, notamment pour des vitesses de machine ou de défilement de la bande relativement plus faibles, de préférence pour des vitesses de machine ou de défilement de la bande < 1 000 m/min, le coussin de vapeur est produit entre la bande de matière fibreuse (12) et le cylindre chauffé (14) dans une ligne de pression (18) prévue dans la région initiale, vue dans la direction de défilement de la bande (I), de la zone du cylindre chauffé (14) entourée par la bande de matière fibreuse (12) et la bande élastique (16), qui est formée entre le cylindre chauffé (14) et un rouleau presseur (20) agencé à l'intérieur de la boucle de la bande élastique (16), qui est conçu simultanément sous forme de rouleau tendeur réglable de manière variable, par lequel la bande élastique (16) est précontrainte dans la direction transversale.

6. Procédé selon la revendication 5, **caractérisé en ce que** dans la région arrière, vue dans la direction de défilement de la bande (I), de la zone du cylindre chauffé (14) entourée par la bande de matière fibreuse (12) et la bande élastique (16), à l'intérieur de la boucle de la bande élastique (16), il est prévu un rouleau conducteur (B, 22) maintenant la bande élastique (16) et la bande de matière fibreuse (12) sur le cylindre chauffé (14), de telle sorte que la précontrainte de la bande élastique (16) produite dans la direction transversale est déjà de nouveau supprimée entre la ligne de pression (18) prévue dans la région initiale, vue dans la direction de défilement de la bande (I), de la zone du cylindre chauffé (14) entourée par la bande de matière fibreuse (12) et la bande élastique (16), et le rouleau conducteur (B, 22) prévu dans la région arrière, vue dans la direction de défilement de la bande (I), de la zone du cylindre chauffé (14) entourée par la bande de matière fibreuse (12) et la bande élastique (16) pour produire la rétraction transversale de la bande de matière fibreuse (12).

7. Procédé selon la revendication 6, **caractérisé en ce que** la bande élastique (16) est de nouveau retirée du cylindre chauffé (14) par l'intermédiaire du rouleau conducteur (B, 22) prévu dans la région arrière, vue dans la direction de défilement de la bande (I), de la zone du cylindre chauffé (14) entourée par la bande de matière fibreuse et la bande élastique (16), et la bande de matière fibreuse (12) est de nouveau séparée de la bande élastique (16).

8. Procédé selon l'une quelconque des revendications 1 à 4, **caractérisé en ce que**, notamment pour des vitesses de machine ou de défilement de la bande relativement plus élevées, de préférence pour des vitesses de machine ou de défilement de la bande > 1 000 m/min, la bande de matière fibreuse (12) est d'abord guidée conjointement avec la bande élastique (16) précontrainte le long d'une zone de conditionnement ou de chauffage (α) sur le cylindre chauffé (14) pour réaliser le coussin de vapeur entre la bande de matière fibreuse (12) et le cylindre chauffé (14), la bande élastique (16) étant maintenue précontrainte.

9. Procédé selon la revendication 8, **caractérisé en ce que** la bande élastique (16) est amenée à la bande de matière fibreuse (12) mise en contact avec le cylindre chauffé (14) par l'intermédiaire d'un rouleau tendeur (A, 24) réglable de manière variable précontraignant la bande de matière fibreuse (12) et, à la fin de la zone de conditionnement ou de chauffage (α), pour augmenter l'adhérence de la bande de matière fibreuse (12) à la bande élastique (16), il est prévu une ligne de pression (26) qui est formée entre le cylindre chauffé (14) et un rouleau presseur (28) agencé à l'intérieur de la boucle de la bande élastique (16), qui, pour maintenir la précontrainte de la bande élastique (16) à l'intérieur de la zone de conditionnement ou de chauffage (α) précédente, est simultanément conçu de nouveau sous forme de rouleau tendeur (A) réglable de manière variable, et la bande de matière fibreuse (12), à la suite de la ligne de pression (26) prévue à la fin de la zone de conditionnement ou de chauffage (α), continue à être guidée sur le cylindre chauffé (14) conjointement avec la bande élastique (16) le long d'une zone de rétraction (β), le long de laquelle la précontrainte de la bande élastique (16) est de nouveau supprimée pour produire la rétraction transversale de la bande de matière fibreuse (12) .

10. Procédé selon la revendication 9, **caractérisé en ce que** la bande de matière fibreuse (12) est amenée conjointement avec la bande élastique (16) à la suite de la zone de rétraction (β) à un cylindre conducteur (B, 30), par l'intermédiaire duquel la bande de matière fibreuse (12) et la bande élastique (16) sont de nouveau retirées du cylindre chauffé (14) et séparées l'une de l'autre.

11. Procédé selon l'une quelconque des revendications précédentes, **caractérisé en ce que** la bande élastique (16) est encore soumise par un rouleau conducteur respectif (B, 22, 30) à une contrainte de base inférieure d'une valeur définie (ΔI) par rapport à la précontrainte.

12. Machine (10) pour la fabrication d'une bande de matière fibreuse (12) extensible dans la direction transversale, notamment d'une bande de papier ou de carton extensible dans la direction transversale, notamment pour la mise en œuvre du procédé selon l'une quelconque des revendications précédentes, avec un cylindre rotatif chauffé (14), imperméable à la vapeur d'eau et lisse, et une bande élastique (16) périphérique imperméable à la vapeur d'eau, la bande de matière fibreuse (12) étant guidée conjointement avec la bande élastique (16) sur un angle d'enroulement prédéfini ou prédéfinissable entre la bande élastique (16) et le cylindre chauffé (14), en étant couchée sur le cylindre chauffé (14), et étant pressée contre celui-ci par la bande élastique (16), **caractérisée en ce qu'**avant la mise en contact avec la bande de matière fibreuse (12), la bande élastique (16) peut être soumise à une précontrainte réglable et/ou commandable de manière variable dans la direction transversale et la précontrainte de la bande élastique (16) produite dans la direction transversale peut être de nouveau supprimée après la formation d'un coussin de vapeur entre la bande de matière fibreuse (12) et le cylindre chauffé (14), de telle sorte que la bande de matière fibreuse (12) se rétracte dans la direction transversale sur le cylindre chauffé (14) en glissant avec la bande élastique (16) par l'intermédiaire du coussin de vapeur.

13. Machine selon la revendication 12, **caractérisée en ce que**, notamment pour des vitesses de machine ou de défilement de la bande relativement plus faibles, de préférence, pour des vitesses de machine ou de défilement de la bande < 1 000 m/min, le coussin de vapeur est produit entre la bande de matière fibreuse (12) et le cylindre chauffé (14) dans une ligne de pression (18) prévue dans la région initiale, vue dans la direction de défilement de la bande (I), de la zone du cylindre chauffé (14) entourée par la bande de matière fibreuse (12) et la bande élastique (16), qui est formée entre le cylindre chauffé (14) et un rouleau presseur (20) agencé à l'intérieur de la boucle de la bande élastique (16), qui est conçu simultanément sous forme de rouleau tendeur (A) réglable de manière variable, par lequel la bande élastique (16) peut être précontrainte dans la direction transversale.

14. Machine selon la revendication 12 ou 13, **caractérisée en ce que**, notamment pour des vitesses de machine ou de défilement de la bande relativement plus élevées, de préférence pour des vitesses de machine ou de défilement de la bande > 1 000 m/min, la bande de matière fibreuse (12) est d'abord guidée conjointement avec la bande élastique (16) précontrainte le long d'une zone de conditionnement ou de chauffage (α) sur le cylindre chauffé (14) pour réaliser le coussin de vapeur entre la bande de matière fibreuse (12) et le cylindre chauffé (14), la bande élastique (16) étant maintenue précontrainte, et/ou **en ce que** la bande élastique (16) peut être amenée à la bande de matière fibreuse (12) mise en contact avec le cylindre chauffé (14) par l'intermédiaire d'un rouleau tendeur (A, 24) réglable de manière variable précontraignant la bande de matière fibreuse (12) et, à la fin de la zone de conditionnement ou de chauffage (α), pour augmenter l'adhérence de la bande de matière fibreuse (12) à la bande élastique (16), il est prévu une ligne de pression (26) qui est formée entre le cylindre chauffé (14) et un rouleau presseur (28) agencé à l'intérieur de la boucle de la bande élastique (16), qui, pour maintenir la précontrainte de la bande élastique (16) à l'intérieur de la zone de conditionnement ou de chauffage (α) précédente, est simultanément conçu de nouveau sous forme de rouleau tendeur (A) réglable de manière variable, et la bande de matière fibreuse (12), à la suite de la ligne de pression (26) prévue à la fin de la zone de conditionnement ou de chauffage (α), continue à être guidée sur le cylindre chauffé (14) conjointement avec la bande élastique (16) le long d'une zone de rétraction (β), le long de laquelle la précontrainte de la bande élastique (16) peut de nouveau être supprimée pour produire la rétraction transversale de la bande de matière fibreuse (12).

15. Machine selon l'une quelconque des revendications 12 à 14, **caractérisée en ce que** la bande élastique (16), pour influencer de manière ciblée l'extension transversale de la bande de matière fibreuse (12), est pourvue, symétriquement par rapport à son axe longitudinal médian (L) parallèle à la direction de défilement de la machine (MD), de fils de renforcement (38) s'étendant au moins essentiellement dans la direction transversale (CD), ayant des modules d'élasticité (E) adaptés en conséquence, ou d'une nappe de fils (44) adaptée en conséquence, notamment en ce qui concerne sa densité de fils.

16. Machine selon l'une quelconque des revendications 12 à 15 précédentes, **caractérisée en ce que**
- la teneur en matière sèche de la bande de matière fibreuse (12) amenée au cylindre chauffé (14) se situe dans la plage d'environ 50 % à environ 65 %, et/ou
- le cylindre pouvant être chauffé (14) possède un diamètre dans la plage d'environ 900 mm à environ 1 500 mm, et/ou
- la température de surface du cylindre chauffé (14) est > 110° et se situe notamment dans une plage comprise entre 110° et environ 125°, et/ou
- la zone de conditionnement ou de chauffage (α) s'étend sur environ 30°, et/ou
- la zone de rétraction (β) s'étend sur environ 20°, et/ou
- la force linéaire moyenne dans la ligne de pression (18) prévue dans la région initiale, vue dans la direction de défilement de la bande (I), de la zone du cylindre chauffé (14) entourée par la bande de matière fibreuse (12) et la bande élastique (16) est au maximum de 50 kN/m, et/ou
- le temps de séjour de la bande de matière fibreuse (12) dans la ligne de pression (18) prévue dans la région initiale, vue dans la direction de défilement de la bande (I), de la zone du cylindre chauffé (14) entourée par la bande de matière fibreuse (12) et la bande élastique (16) est d'environ 0,1 seconde, et/ou
- la force linéaire moyenne dans la ligne de pression (26) prévue à la fin de la zone de conditionnement ou de chauffage (α) est au maximum de 50 kN/m.
